# EUROPÄISCHE PATENTSCHRIFT

(11) **EP 0 800 476 B1**
(45) Veröffentlichungstag und Bekanntmachung des Hinweises auf die Patenterteilung: **12.01.2000**
(21) Anmeldenummer: 96933301.2
(22) Anmeldetag: 21.10.1996
(51) Int. Cl.: B65B 27/10, B65D 63/10

(54) **VERFAHREN ZUM BINDEN VON GEBÜNDELTEN GEGENSTÄNDEN, INSBESONDERE KABELSTÜCKEN, SOWIE DAZUGEHÖRIGE VORRICHTUNG UND EIN BINDEMATERIAL**
PROCESS FOR BINDING BUNCHED OBJECTS, ESPECIALLY CABLE SECTIONS, DEVICE THEREFOR AND A BINDING MATERIAL
PROCEDE POUR LIER DES ARTICLES MIS EN PAQUETS, EN PARTICULIER DES SECTIONS DE CABLES, DISPOSITIF ET MATERIAU DE LIAISON UTILISES A CET EFFET

(30) Priorität: 03.11.1995 CH 312095
(43) Veröffentlichungstag der Anmeldung: 15.10.1997
(73) Patentinhaber: Fapro Automation AG, 8304 Wallisellen (CH)
(72) Erfinder: HODOSY, Hans, CH-8304 Wallisellen (CH); HODOSY, Beat, CH-8304 Wallisellen (CH)
(74) Vertreter: Luchs, Willi
(86) Internationale Anmeldenummer: CH9600368
(87) Internationale Veröffentlichungsnummer: WO9717260

(56) Entgegenhaltungen:
- EP-A- 0 521 199
- FR-A- 1 168 600
- US-A- 4 696 327

## Beschreibung

Die Erfindung betrifft ein Verfahren nach dem Oberbegriff des Anspruchs 1; sowie eine dazugehörige Vorrichtung und Bindematerial.

Bei der Verarbeitung von elektrischen Kabeln werden diese in gewissen Anwendungsfällen von einer Kabelrolle in Stücke von einer Länge beispielsweise zwischen 20 und 200 mm geschnitten, beidseitig die Enden der Isolationshüllen gelöst (abisoliert) und nachfolgend von Hand bündelweise zusammengefasst und verpackt. Vor dem Einsatz dieser Kabelstücke werden die Bündel wiederum von Hand gelöst und die Kabelstücke für elektrische Verbindungen, beispielsweise in Schaltungen oder ähnlichem, verwendet.

Zur Ausführung eines gattungmässigen Verfahrens nach der Druckschrift EP-A-0 521 199 ist ein Gerät zum Bündeln von Gegenständen vorgesehen, welche von Hand bedienbar ist. Mit diesem pistolenartigen Gerät können beispielsweise Bündel von elektrischen Drähten zusammen befestigt werden. Dieses Gerät eignet sich insbesondere für das Zusammenbündeln von bereits installierten Drähten, jedoch nicht für ein seriemässiges Bündeln von Drähten. Nachteilig bei dem verwendeten Bindematerial ist das nockenartige Kopfstück, welches ein Aufrollen der aus einem endlosen Band aneinandergereihten Bandstücken nur beschränkt zulässt, nebst dem, dass die Herstellung dieses Bindemateriales aufwendig wird. Dieses nockenartige Kopfstück bewirkt ausserdem, dass es nach dem Binden zum gebündelten Material vorsteht und es unlösbar verbunden ist und es sich folglich nicht schnell lösen lässt.

Bei einem bekannten Verfahren nach der Druckschrift US-A-4,696,327 wird der mindestens eine Gegenstand vorerst von einem Metallband von Hand ein- oder mehrmals umwickelt. Das Metallband wird hierbei in aufwendiger Weise durch eine am Gegenstand anliegende Schnalle gezogen, um welche dieses Band zuletzt mittels einer Handvorrichtung zurückgebogen und damit fixiert wird. Dieses Bündeln eines oder mehrerer Gegenstände eignet sich für eine dauerhafte Verbindung, die sich jedoch nicht schnell wieder lösen lässt. Dieses Metallband eignet sich nicht für das Bündeln von dünnen elektrischen Drähten, da es zusammen mit der Schnalle diese Drähte beschädigen könnte.

Es sind Bindematerialien bekannt, die aus Kunststoff hergestellt sind und am einen Ende eine Öse aufweisen, in welche das an sich schnurförmig ausgebildete Bindematerial mit am Umfang über dessen Länge vorgesehener Perforierung eingeschoben wird. Durch diese Perforierung wird erreicht, dass das Bindematerial beim Festziehen um ein Bündel widerhakenartig in der Öse befestigt ist. Dieses Bindematerial kann jedoch nur umständlich wieder vom Bündel gelöst werden und es eignet sich nicht für ein maschinelles Bündeln.

Der vorliegenden Erfindung wurde demgegenüber die Aufgabe zugrundegelegt, ein Verfahren und ein Bindematerial zum Binden von gebündelten Gegenständen, insbesondere Kabelstücken, zu schaffen, mittels welchem ein Bündel von länglichen Gegenständen auf einfache Art und Weise maschinell zusammengebunden werden kann, das diesen Bündel zusammenhaltende Bindematerial kostengünstig herstellbar ist, ein dauerhaftes Zusammenhalten des Bündels gewährleistet und trotzdem von Hand einfach lösbar ist. Ferner soll das Bindematerial rundum am Bündel anliegen und keine vorstehenden Enden aufweisen.

Erfindungsgemäss ist die Aufgabe *durch die Kennzeichen der Ansprüche 1, 7 und 10 gelöst*.

Mit dem erfindungsgemässen Verfahren lässt sich ein Bündel sehr einfach und mit grosser Betriebssicherheit automatisiert binden. Darüberhinaus kann das mit diesem Verfahren verwendete Bindematerial billig hergestellt werden und es lässt sich nach erfolgter Bindung wieder leicht von Hand lösen.

Ausführungsbeispiele der Erfindung sowie weitere Vorteile derselben sind nachfolgend anhand der Zeichnung näher erläutert. Es zeigt:
- Fig. 1: eine Seitenansicht einer erfindungsmässigen Vorrichtung zum Binden eines Bündels,
- Fig.2: eine Ansicht einer Zuführstation mit der Vorrichtung nach Fig.1,
- Fig.3: ein als endloses Folienband ausgebildetes Bindematerial für die Vorrichtung nach Fig.1,
- Fig.4: die Vorrichtung nach Fig. 1 beim Einführen des Bindematerials,
- Fig.5: die Vorrichtung beim Festbinden eines Bündels,
- Fig.6: die Vorrichtung beim Falten und Abschneiden des Bindematerials und
- Fig.7: eine teilweise Ansicht des Bündels mit dem um dieses gebundenen Bindematerials.

Fig.1 zeigt eine Vorrichtung 10 zum Binden eines Bündels 11, welches aus einer Vielzahl von nebeneinandergelegten Elektrokabelstücken 12 gebündelt ist. Das Bündel 11 bildet dabei eine nahezu zylindrische Form und es ist in eine Öffnung 14' der Vorrichtung 10 mittels eines Manipulators eingelegt. Im Prinzip könnten auch andere als Elektrokabelstücke vorgesehene Gegenstände gebündelt sein, beispielsweise Kunststoffteile, Drähte oder ähnliches.

Die Vorrichtung 10 besteht im wesentlichen aus einem Ständer 15, einer seitlich an letzterem vertikal angeordneten Führungsschiene 16, einem an dieser höhenverstellbar gehaltenen Schlitten 18 mit einem Bügel 17, einer Vorschubeinrichtung 20 für das Zubringen des Bindematerials sowie aus einer Bearbeitungseinrichtung 30. Der Ständer 15 weist einen Aufnahmekopf 13 für ein jeweiliges Bündel 11 auf, welcher mit einer nach oben offenen halbrunden Öffnung 14' und mit einer letztere umgebenden Führungsnut 19 versehen ist. Diese Führungsnut 19 erstreckt sich bis zum Bügel 17 und sie ist in letzterem in einer nach unten offenen halbrunden Aussparung 21 weitergeführt. Der Schlitten 18 weist seitlich eine Zahnstange 22 auf, die mit einem Ritzel 23 in Eingriff steht, welches von einem Antrieb, bspw. einem Schrittmotor, drehbar und der Schlitten damit in der Höhe verstellbar angeordnet ist.

Die Vorschubeinrichtung 20 für das Bindematerial weist zwei achsparallel zueinander angeordnete drehbare Rollen 24 auf, zwischen diesen das Bindematerial geführt ist. Bei Drehung der Rollen, von denen zumindest die eine mittels eines angedeuteten Drehantriebs 28 angetrieben ist, wird das Bindematerial durch einen Führungsschlitz 26 und durch ein Durchgangsloch 29 annähernd tangential in die Öffnung 14' ein- und dort in der Führungsnut 19 weitergeführt.

Die Bearbeitungseinrichtung 30 zum Binden des Bindematerials weist eine Zugvorrichtung auf, die aus zwei als Zahnräder ausgebildete Rollen 32 besteht, welche ebenfalls von einem nicht näher gezeigten Drehantrieb betrieben werden und dazu bestimmt sind, eine vorbestimmte Zugkraft auf das zwischen diese gelangende Bindematerial auszuüben. Im weiteren sind dieser Bearbeitungseinrichtung 30 ein annähernd tangential zur Öffnung 14 längsbeweglicher Schlitten 33 mit einem Führungskopf 33' sowie ein annähernd senkrecht zum Führungsschlitz 26 auf und ab verschiebbares Schneidmesser 35 zugeordnet, wobei letzteres zu dessen Antrieb eine Zahnstange 38 und ein mit dieser in Eingriff stehendes Zahnrad 39 aufweist, welches über einen Drehmotor, der nicht veranschaulicht ist, angetrieben wird. Der Schlitten 33 ist über einen strichliniert veranschaulichten Gelenkhebel 34 verschiebbar geführt, welcher am unteren Ende über eine Drehlagerung 31 am Ständer 15 schwenkbar gehalten ist und einen Führungsschlitz 34' aufweist, in der ein am Schneidmesser 35 angebrachter Nocken 35' eingreift, durch welchen beim Verschieben des Messers der Gelenkhebel 34 geschwenkt und dementsprechend der Schlitten 33 längsbewegt wird. Der Gelenkhebel 34 ist dabei so ausgelegt, dass das Messer 35 und der Schlitten 33 entweder aufeinander zu- oder voneinander wegbewegt werden.

Fig.2 zeigt eine schematische Darstellung einer das Bündel 11 zur Vorrichtung 10 transportierenden Zuführstation 50 sowie eine Kassette 60, in der das Bindematerial aufgerollt ist. Kabelstücke oder dergleichen werden üblicherweise nach dem maschinellen Abschneiden und beidseitigem Abisolieren in einer andeutungsweisen dargestellten Wanne 51 zu einem Bündel 11 gestapelt. Sobald eine bestimmte Anzahl von solchen Kabelstücken gebündelt ist, fasst eine roboterähnliche Greiferzange 55 das in der Wanne 51 gebildete Bündel 11. Zu diesem Zwecke ist in der Wanne 51 ein nicht näher gezeigter Querschlitz vorgesehen, in welchen die beiden Greifer 56 das Bündel fassen und dieses in die Öffnung 14' der Vorrichtung 10 einlegen und es während dem Binden vorteilhaft festhalten. Die Greiferzange 55 ist auf einem Schlitten 52 schwenkbar gehalten, welcher seinerseits über einen Antrieb 57 entlang einer Führungsbahn 53 längsverschiebbar geführt ist. Mittels einer auf herkömmliche Art und Weise erfolgenden Kombinationsbewegung der Zange 55 kann das Bündel 11 in die Öffnung 14' eingelegt bzw. herausgenommen werden. Die Vorrichtung 10 ist von der Rückseite mit den oben angedeuteten diversen Schrittmotoren veranschaulicht.

Gemäss Fig.3 ist für das Bindematerial 40 ein endloses Folienband vorgesehen, bei welchem die Bandstücke 42, die jeweils für ein zu bindendes Bündel 11 eingesetzt werden, nacheinander in dem endlosen Folienband ausgebildet sind. Das jeweilige Bandstück 42 hat am einen Ende 42' eine zungenartige Verengung und am andern Ende 42'' ist es etwas erweitert und hat einerseits eine Öffnung 44 zur Aufnahme des Endes 42' sowie andererseits ein weiteres Loch 43.

Das Folienband ist vorzugsweise aus Polyester gefertigt; es kann im Prinzip aber auch aus einem andern Kunststoff oder einer Metallfolie hergestellt sein. Im übrigen ist das Bandmaterial 40 aus einem strichpunktiert dargestellten vollen Streifen 40' ausgestanzt.

Erfindungsgemäss wird das am einen Ende 42' eine Öffnung 44 aufweisende Bindematerial 40 mit seinem anderen Ende 42'' nach dem Umschlingen des Bündels 11 durch diese Öffnung 44 hindurchgeführt, auf dieses eine das Bündel 11 zusammenhaltende Zugkraft erzeugt und an der Stelle der Öffnung 44 unter Bildung einer Faltkante zurückgebogen, und das verbleibende Ende 47 wird in einer lösbaren Verbindung gegen das um das Bündel gelegte Bindematerial zur Erzeugung einer Haftreibung bei dieser Faltkante gedrückt.

Die einzelnen Verfahrensschritte für das Binden eines Bündels 11 sind dabei nachfolgend anhand der Fig.4 bis Fig.6 erläutert:

Gemäss Fig.4 ist dieser Bügel 17 derart zum Ständer 15 angeordnet, dass er nach dem Abwärtsbewegen des Schlittens 18 in eine erste vorgegebene Position - wie dargestellt - verschoben ist, somit aus der halbrunden Öffnung 14' eine rundum geschlossene Öffnung 14 herbeigeführt ist, und die Führungsnut 19 folglich rings um diese Öffnung verläuft. In dieser Position des Bügels 17 wird das Bindematerial 40 mit dem zungenartigen vorderen Ende 42' mittels der Vorschubeinrichtung 20 von der Kassette 60 durch das Durchgangsloch 29 in die Führungsnut 19 und rundum wieder zurück zum unteren Ende der Öffnung 14 geführt. Sobald die Öffnung 44 des hinteren Endes 42'' des eingeführten Bandstückes 42 in Überdeckung mit dem Durchgangsloch 29 im Aufnahmekopf 13 gelangt, wird der Bandvorschub gestoppt. Dieses Bandstück 42 des Bindematerials ist dabei in seiner Länge derart bemessen, dass sein vorderes Ende 42' nach dem Stoppen des Bandes nahezu diese Öffnung 44 erreicht hat. Damit können solche Bündel 11 mit unterschiedlichem Durchmesser eingesetzt werden, ohne dass die Vorrichtung 10 für einen jeweiligen Durchmesser speziell eingestellt und Bandstücke mit verschiedenen Längen erforderlich wären. In dem gezeigten Beispiel ist der Aussendurchmesser des Bündels in etwa halb so gross wie derjenige von der Öffnung.

Gemäss Fig.5 und Fig.6 wird der Bügel 17, nachdem das Bandstück 42 gestoppt worden ist, weiter nach unten bis in die gezeigte zweite vorgegebene Position verschoben. Dies bewirkt, dass das vordere Ende 42' des Bandstückes 42 durch die Öffnung 44 und weiter zwischen die beiden als Zahnräder ausgebildeten Rollen 32 gestossen wird, welche vorteilhaft beim Heranführen des Bandstückes bereits in Pfeilrichtung drehen und letzteres fassen und ziehen, bis es das Bündel 11 mit einer vorbestimmten Zugkraft, wie dargestellt, einschnürt. Dies wird mittels einer nicht näher gezeigten Rutschkupplung erzielt, die bei einem einstellbaren Lastmoment auskuppelt und die Rollen vom Antrieb löst. Nach dem Stillstand der Rollen 32 wird das Schneidmesser 35 und der mit ihm über den Gelenkhebel 34 verbundene Schlitten 33 gegen das Bandstück 42 hin bewegt. Als erstes bewirkt der unmittelbar unter dem Bandstückende 42'' gleitende Führungskopf 33' des Schlittens 33 ein Abbiegen des vorderen Bandstückendes 42', bis dieses in der Öffnung 44 eine Faltkante 46 bildet. Darauffolgend wird das Bandstückende 42' vom Schlitten 33 an der Schneidkante 48 abgeschnitten und das verbleibende Ende 47 in ein weiteres Loch 43 des anderen Bandstückendes 42'' von dem sich ebenfalls in dieses hineinbewegenden Stift 36 gedrückt, wodurch dieses Ende 47 darin bleibend gehalten ist. Zu diesem Zwecke ist beim Aufnahmekopf 13 eine Ausnehmung 49 vorgesehen, in welche der Stift 36 hineinschiebbar ist. Gleichzeitig trennt die neben dem Stift 36 ebenfalls am Schneidmesserkopf vorstehende Schneide 37 das Ende 42'' vom nachfolgenden Bandstück. Das Bündel 11 ist damit gebunden und es kann nach dem Zurückziehen des Schlittens 33 sowie des Schneidmessers 35 und dem Hochschieben des Bügels 17 wieder aus der Vorrichtung 10 mittels der oben erläuterten Greiferzange 55 entnommen und in einem Container oder dergleichen gelagert werden.

Fig.7 zeigt nochmals das teilweise dargestellte Bündel 11 in gebundenem Zustand. Das verbleibende Ende 47 des Bandstückes 42 greift in das hinter der Öffnung 44 vorgesehene Loch 43 und es ist dadurch gegen das auf dem Bündel anliegende Bindematerial angedrückt, womit die Haftreibung zwischen den sich berührenden Stellen der Bandstückenden 42', 42'' bei der Faltkante 46 dauerhaft sichergestellt ist.

Bei den gezeigten Ansichten der Vorrichtung 10 sind mit Ausnahme von Fig.2 jeweils die vorderen Abdeckwandungen beim Ständer 15, beim Aufnahmekopf 13 wie auch beim Bügel 17 weggelassen, so dass diese Vorrichtung jeweils wie in einem Längsschnitt veranschaulicht ist.

Die Ansteuerung der genannten Schrittmotoren und Antriebe erfolgt vorzugsweise mittels einer nicht näher im Detail beschriebenen Steuerungsvorrichtung, welche auf an sich bekannte Art und Weise funktioniert und den erfindungsgemässen Verfahrensablauf sinngemäss steuert.

Selbstverständlich könnte insbesondere das Bandmaterial wie auch die Vorrichtung in einer anderen Variante, innerhalb des Bereichs der Ansprüche 7 und 10, ansgebildet sein. Die vorliegende Erfindung ist jedoch damit genügend dargetan. Die Öffnung 44 wie auch das Loch 43 des Bandstückendes 42'' könnten beispielsweise als Schlitz oder andersartig ausgebildet sein.

## Patentansprüche

1. Verfahren zum Binden von gebündelten Gegenständen, insbesondere Kabelstücken, bei dem ein Bündel (11) mittels mindestens einem um dieses festgebundenen Bindematerials (40) zusammengehalten wird, wobei das Bündel (11) in eine von einer Vorrichtung (10) rundum geschlossenen Öffnung (14) eingelegt wird, das Bindematerial (40) mittels einer Vorschubeinrichtung (20) durch ein Durchgangsloch (29) annähernd tangential in diese Öffnung (14) ein-und um das Bündel (11) herumgeführt wird, dass das am einen Ende (42'') eine Öffnung (44) aufweisende Bindematerial (40) mit seinem anderen Ende (42') nach dem Umschlingen des Bündels (11) durch diese Öffnung (44) hindurchgeführt wird, dass folglich mittels einer Bearbeitungseinrichtung (30) auf dieses Bindematerial (40) eine das Bündel (11) zusammenhaltende Zugkraft erzeugt und es an der Stelle der Öffnung (44) unter Bildung einer Faltkante (46) zurückgebogen wird, dadurch gekennzeichnet, dass
zur Erzeugung einer Haftreibung bei dieser Faltkante (46) das nach dem Zurückbiegen verbleibende Ende (47) des Bindematerials gegen das um das Bündel (11) gelegte Bindematerial (40) angedrückt wird.

2. Verfahren nach Anspruch 1, dadurch gekennzeichnet, dass das Bündel (11) in die Öffnung (14') eines Aufnahmekopfes (13) der Vorrichtung (10) eingelegt wird, dass danach ein zum Aufnahmekopf (13) höhenverstellbarer Bügel (17) gegen diesen Aufnahmekopf (13) verschoben und hierdurch die rundum geschlossene Öffnung (14) gebildet wird.

3. Verfahren nach Anspruch 2, dadurch gekennzeichnet, dass nach dem Herumführen des Bindematerials (40) um das Bündel (11) der Vorschub gestoppt wird, wenn sich die Öffnung (44) am hinteren Ende (42'') des Bindematerials mit dem Durchgangsloch (29) überdeckt und folglich das vordere Ende (42') des Bindematerials (40) durch die Öffnung (44) und das Durchgangsloch (29) in eine Bearbeitungseinrichtung (30) geführt wird, von welcher dieses vordere Ende (42') gezogen wird, bis das Bündel (11) vom Bindematerial mit der definierten Zugkraft festgezogen ist.

4. Verfahren nach Anspruch 3, dadurch gekennzeichnet, dass das Bindematerial (40) von dem dieses führenden Bügel (17) durch die Öffnung (44) und das Durchgangsloch (29) in die Bearbeitungseinrichtung (30) gestossen wird, indem dieser Bügel (17) gegen den Aufnahmekopf (13) hin bis zu einer vorgegebenen Position verschoben wird.

5. Verfahren nach Anspruch 3 oder 4, dadurch gekennzeichnet, dass das vordere Ende (42') des Bindematerials (40) bei der Öffnung (44) von letzterem mittels eines gegen dieses Ende (42') annähernd tangential zum Bündel (11) bewegten Schlittens (33) der Bearbeitungseinrichtung (30) gefaltet und auf eine bestimmte Länge abgeschnitten wird, welche das verbleibende Ende (47) bildet.

6. Verfahren nach Anspruch 5, dadurch gekennzeichnet, dass das verbleibende Ende (47) des Bindematerials (40) in ein hinter der Öffnung (44) vorgesehenes Loch (43) eingeführt wird und in diesem gehalten ist, dass das Bindematerial mittels eines sich annähernd senkrecht auf dieses zubewegenden Schneidmessers (35) der Bearbeitungseinrichtung (30) an der Stelle des mit der Öffnung (44) versehenen Endes (42'') abgeschnitten wird, das Bündel (11) damit gebunden ist und aus der Vorrichtung (10) herausgenommen werden kann.

7. Vorrichtung zur Durchführung des Verfahrens nach einem der Ansprüche 1 bis 6, bei der ein Ständer (15) mit einem Aufnahmekopf (13) und einem Bügel (17) vorgesehen ist, welche eine Öffnung (14) zur Aufnahme eines Bündels (11) sowie eine diese umgebende Führungsnut (19) bilden und ein annähernd tangential in diese Öffnung (14) führendes Durchgangsloch (29) vorgesehen ist, durch welches das Bindematerial (40) mittels einer Vorschubeinrichtung (20) ein-und um das Bündel herumführbar ist, dass das am einen Ende (42'') eine Öffnung (44) aufweisende Bindematerial (40) mit seinem anderen Ende (42') nach dein Umschlingen des Bündels (11) durch diese Öffnung (44) hindurchführbar ist, dass eine Bearbeitungseinrichtung (30) vorgesehen ist, die dazu bestimmt ist, auf das Bindematerial (40) eine Zugkraft auszuüben und bei diesem die Faltkante (46) zu erzeugen, wozu sie eine das Bindematerial mit der Zugkraft ziehende Zugvorrichtung und einen annähernd tangential zur Öffnung (14) hin- und herbewegbaren Schlitten (33) hat, dadurch gekennzeichnet, dass mittels dem Schlitten (33) zur Erzeugung einer Haftreibung bei dieser Faltkante (46) das nach dem Zurückbiegen verbleibende Ende (47) des Bindematerials gegen das um das Bündel (11) gelegte Bindematerial (40) angedrückt wird.

8. Vorrichtung nach Anspruch 7, dadurch gekennzeichnet, dass der Bügel (17) höhenverstellbar zum Aufnahmekopf (13) angeordnet ist und mittels ihm die Öffnung (14) nach oben freigegeben werden kann.

9. Vorrichtung nach Anspruch 7 oder 8, dadurch gekennzeichnet, dass die Bearbeitungseinrichtung (30) den annähernd tangential zur Öffnung (14) hin- und herbewegbaren Schlitten (33), ein quer zur Zuführrichtung des Bindematerials auf und ab bewegbares Schneidmesser (35) sowie die Zugvorrichtung aufweist.

10. Bindematerial mit Bündel, für die Vorrichtung nach einem der Ansprüche 7 bis 9, wobei das Bindematerial (40) ein Bandstück (42) bildet, welches am einen Ende (42') eine zungenartige Ausbildung und am gegenüberliegenden Ende (42'') wenigstens eine Öffnung (44) zur Aufnahme des andern Endes (42') aufweist, welches nach dem Umschlingen des Bündels (11) durch diese Öffnung (44) hindurchgeführt und an der Stelle der Öffnung (44) unter Bildung einer Faltkante (46) zurückgebogen ist und mit ihm nach dem Zurückbiegen eine Haftreibung bei dieser Faltkante (46) ermöglicht wird, dadurch gekennzeichnet, dass das nach dem Zurückbiegen verbleibende Ende (47) des Bindematerials gegen das um das Bündel (11) gelegte Bindematerial (40) angedrückt ist.

11. Bindematerial nach Anspruch 10, dadurch gekennzeichnet, dass am hinteren Ende (42'') des Bandstückes (42) die Öffnung (44) sowie eine weitere Öffnung vorgesehen ist, die vorzugsweise als Loch (43) ausgebildet ist.

12. Bindematerial nach einem der Ansprüche 10 oder 11, dadurch gekennzeichnet, dass das endlose Folienband insbesondere aus Polyester gefertigt ist.

## Claims

1. Method for binding bundled objects, in particular pieces of cable, in which a bundle (11) is held together by means of at least one binding material (40) tightly bound around the latter, whereby the bundle (11) is inserted in an apparatus (10) of opening (14), which is closed all round, the binding material (40) by means of a feed device (20) through a through-hole (29) approximately tangentially into this opening (14) and is guided around the bundle (11), comprising an opening (44) at one end (42'') is guided by its other end (42'), after winding around the bundle (11) through this opening (44), that consequently by a processing device (30) a pulling force holding the bundle (11) together is exerted on this binding material (40) and is bent back at the point of the opening (44), forming a folded edge (46), characterised in that
for producing static friction at this folded edge (46), the remaining end (47) of the binding material is pressed against the binding material (40) laid around the bundle (11).

2. Method according to claim 1, characterised in that the bundle (11) is inserted in the opening (14') of a receiving head (13) of the apparatus (10), that then a bracket (17) vertically adjustable with respect to the receiving head (13) is slid until the all round closed opening (14) is formed.

3. Method according to claim 2, characterised in that after guiding the binding material (40) around the bundle (11), the feed is stopped, when the opening (44) at the rear end (42'') of the binding material corresponds to the through-hole (29) and consequently the front end (42') of the binding material (40) is guided through the opening (44) and the through-hole (29) into a processing device (30), by which this front end (42') is pulled until the bundle (11) is tightly surrounded by the binding material with the defined pulling force.

4. Method according to claim 3, characterised in that the binding material (40) is pushed by the bracket (17) guiding the latter through the opening (44) and the through-hole (29) into a processing device (30), in that this bracket (17) is moved towards the receiving head (13) as far as a predetermined position.

5. Method according to claim 3 or 4, characterised in that the front end (42') of the binding material (40) is folded at the opening (44) of the latter by means of a carriage (33) of the processing device (30) moved towards this end (42') approximately tangentially to the bundle (11) and is cut off at a certain length, which forms the remaining end (47).

6. Method according to claim 5, characterised in that the remaining end (47) of the binding material (40) is introduced into a hole (43) provided behind the opening (44) and is held in the latter, that the binding material is cut off by means of a cutter (35) of the processing device (30) moving approximately at right angles towards the latter, at the point of the end (42'') provided with the opening (44), the bundle (11) is thus bound and can be removed from the apparatus (10).

7. Apparatus for carrying out the method according to any one of the claims 1 to 6, in which a stand (15) is provided with a receiving head (13) and a bracket (17), which form an opening (14) for receiving a bundle (11), as well as a guide groove (19) and a through-hole (29) guided approximately tangentially into this opening (14) is provided, through which the binding material (40) can be guided around the bundle by means of a feed device (20) is provided, guided around the bundle, that the binding material (40) comprising an opening (44) at one end (42'') is guided by its other end (42'), after winding around the bundle (11), through this opening (44), that a processing device (30) is provided, which is intended for exerting a pulling force on the binding material (40) and in the latter of producing the folding edge (46), with it comprises a pulling device able to pull the binding material with the pulling force and a carriage (33) able to move to and from approximately tangentially to the opening (14), characterised in that with the carriage (33) for producing a static friction by this folding edge (46) the after the bent back remaining end (47) of the binding material is pressed against the binding material (40) laid around the bundle (11).

8. Apparatus according to claim 7, characterised in that the bracket (17) is arranged to be vertically adjustable with respect to the receiving head (13) and by means of the latter the opening (14) can be exposed in the upper side.

9. Apparatus according to claim 7 or 8, characterised in that the processing device (30) comprises a carriage (33) able to move to and from approximately tangentially to the opening (14), a cutter (35) able to move up and down transversely to direction of the binding material, as well as the pulling device.

10. Binding material with bundle, for the apparatus according to any one of claims 7 to 9, whereby the binding material (40) forms a strip (42), which at one end (42') has a tongue-like construction and at the opposite end (42'') has at least one opening (44) for receiving the other end (42'), which after surrounding the bundle (11) is guided through this opening (44) and bent back at the point of the opening (44) by producing a folding edge (46) and with it after the bent back of the folding edge (46) a static friction is produced, characterised in that the after the bent back remaining end (47) of the binding material is pressed against the binding material (40) laid around the bundle (11).

11. Binding material according to claim 10, characterised in that at the rear end (42'') of the strip piece (42) the opening (44) as well as a further opening is provided, which is preferably constructed as a hole (43).

12. Binding material according to any one of the claims 10 or 11, characterised in that the endless sheet strip is made from a synthetic material, in particular from polyester.

## Revendications

1. Procédé pour lier des objets en faisceaux, notamment des tronçons de câbles, dans lequel un faisceau (11) est maintenu en cohésion au moyen d'au moins un matériau (40) de lien solidement lié autour de ce faisceau, le faisceau (11) étant inséré dans une ouverture (14) fermée sur tout le pourtour par un dispositif (10), le matériau (40) de lien étant, au moyen d'un dispositif (20) d'avance, introduit à peu près tangentiellement dans cette ouverture (14) par un trou (29) de passage et enroulé autour du faisceau (11), de telle manière que le matériau (40) de lien comportant à une extrémité (42'') une ouverture (44) passe dans cette ouverture (44) par son autre extrémité (42') après l'enroulement du faisceau (11), que l'on produit ensuite au moyen d'un dispositif (30) d'usinage une force de traction s'exerçant sur ce matériau (40) de lien et maintenant le faisceau (11) en cohésion et on le replie au point de l'ouverture (44) avec formation d^{'}un bord (46) de pliage, caractérisé en ce que, pour produire un frottement par adhérence dans ce bord (46) de pliage, on applique l'extrémité (47) du matériau de lien restant après le repliage sur le matériau (40) de lien placé autour du faisceau (11).

2. Procédé suivant la revendication 1, caractérisé en ce que l'on insère le faisceau (11) dans l'ouverture (14') d'une tête (13) de réception du dispositif (10), en ce que l'on déplace ensuite contre cette tête (13) de réception un étrier (17) réglable en hauteur par rapport à la tête (13) de réception et en ce que l'on forme ainsi l'ouverture (14) fermée sur tout le pourtour.

3. Procédé suivant la revendication 2, caractérisé en ce que, après avoir enroulé le matériau (40) de lien autour du faisceau (11), on arrête l'avance quand l'ouverture (44) située à l'extrémité (42'') arrière du matériau de lien est en recouvrement avec le trou (29) de passage et l'extrémité (42') avant du matériau (40) de lien passe ensuite par l'ouverture (44) et par le trou (29) de passage à un dispositif (30) d'usinage par lequel cette extrémité (42') avant est tirée jusqu'à ce que le faisceau (11) soit bloqué par le matériau de lien par la force de traction définie.

4. Procédé suivant la revendication 3, caractérisé an ce que le matériau (40) de lien est poussé par l'ouverture (44) et le trou (29) de passage dans le dispositif (30) d'usinage par l'étrier (17) guidant le matériau de lien en déplaçant cet étrier (17) vers la tête (13) de réception jusqu'à une position prescrite.

5. Procédé suivant la revendication 3 ou 4, caractérisé en ce que l'extrémité (42') avant du matériau (40) de lien est pliée et découpée à une longueur déterminée, qui forme l'extrémité (47) restante, dans l'ouverture (44) du matériau de lien au moyen d'un coulisseau (33) du dispositif (30) d'usinage qui est déplacé vers celle extrémité (42') à peu près tangentiellement au faisceau (11).

6. Procédé suivant la revendication 5, caractérisé en ce que l'extrémité (47) restante du matériau (40) de lien est introduite dans un trou (43) prévu en arrière de l'ouverture (44) et y est maintenue, en ce que le matériau de lien est découpé au point de l'extrémité (42'') munie de l'ouverture (44) au moyen d'une lame (35) de découpe du dispositif (30) d'usinage se déplaçant à peu près perpendiculairement en direction du matériau de lien, an ce que le faisceau (11) est ainsi attaché et peut être sorti du dispositif (10).

7. Dispositif pour la mise en oeuvre du procédé suivant l'une des revendications 1 à 6, dans lequel il est prévu une potence (15) comportant une tête (13) de réception et un étrier (17) qui forme une ouverture (14) pour la réception d'un faisceau (11) ainsi qu'une rainure (19) de guidage qui l'entoure et dans lequel est prévu un trou (29) de passage qui guide à peu près tangentiellement dans cette ouverture (14) et par lequel le matériau (40) de lien peut être introduit et enroulé autour du faisceau au moyen d'un dispositif (20) d'avance, de telle manière que le matériau (40) de lien comportant une ouverture (44) à une extrémité (42'') passe dans cette ouverture (44) par son autre extrémité (42') après l'enroulement du faisceau (11), qu'il est prévu un dispositif (30) d'usinage qui est destiné à exercer une force de traction sur le matériau (40) de lien et à y produire le bord (46) de pliage, ce dispositif d'usinage ayant à cet effet un dispositif de traction qui rend le matériau de lien à la force de traction et un coulisseau (33) pouvant aller et venir à peu près tangentiellement à l'ouverture (14), caractérisé en ce que l'extrémité (47) du matériau de lien restant après le repliage est appliquée sur le matériau (40) de lien placé autour du faisceau (11) au moyen du coulisseau (33) pour produire un frottement par adhérence dans ce bord (46) de pliage.

8. Dispositif suivant la revendication 7, caractérisé en ce que l'étrier (17) est monté de manière à pouvoir être réglé en hauteur par rapport à la tête (13) de réception et en ce que l'ouverture (14) peut être dégagée vers le haut au moyen de cet étrier.

9. Dispositif suivant la revendication 7 ou 8, caractérisé en ce que le dispositif (30) d'usinage comporte le coulisseau (33) pouvant aller et venir à peu près tangentiellement à l'ouverture (14), une lame (35) de découpe mobile vers le haut et vers le bas transversalement à la direction d'amenée du matériau de lien, ainsi que le dispositif de traction.

10. Matériau de lien avec faisceau pour le dispositif suivant l'une des revendications 7 à 9, le matériau (40) de lien formant un tronçon (42) de bande qui comporte à une extrémité (42') une conformation du genre d'une languette et à l'extrémité (42'') opposée au moins une ouverture (44) pour la réception de l'autre extrémité (42'), qui passe par cette ouverture (44) après l'enroulement du faisceau (11) et est replié au point de l'ouverture (44) avec formation d'un bord (46) de pliage et par lequel un frottement par adhérence est rendu possible pour ce bord (46) de pliage après le repliage, caractérisé en ce que l'extrémité (47) du matériau de lien restant après le repliage est appliquée sur le matériau (40) de lien placé autour du faisceau (11).

11. Matériau de lien suivant la revendication 10, caractérisé en ce qu'il est prévu à l'extrémité (42'') arrière du tronçon (42) de bande l'ouverture (44) ainsi qu'une ouverture supplémentaire qui est réalisée de préférence en trou (43).

12. Matériau de lien suivant l'une des revendications 10 ou 11, caractérisé en ce que la bande en ruban sans fin est fabriquée notamment en polyester.
